# EUROPÄISCHE PATENTSCHRIFT

(11) **EP 1 004 751 B1**
(45) Veröffentlichungstag und Bekanntmachung des Hinweises auf die Patenterteilung: **26.02.2003**
(21) Anmeldenummer: 98811166.2
(22) Anmeldetag: 25.11.1998
(51) Int. Cl.: F01K 13/00

(54) **Dampfkraftwerk in Freiluftaufstellung**
Steam power plant in open air arrangement
Centrale à vapeur arrangée à ciel ouvert

(43) Veröffentlichungstag der Anmeldung: 31.05.2000
(73) Patentinhaber: Alstom Power Generation AG, 68309 Mannheim (DE)
(72) Erfinder: Dormeier, Dieter, 68309 Mannheim-Käfertal (DE); Morcos, Wahid Raafat, 69118 Heidelberg (DE); König, Henry, 67245 Lambsheim (DE); Laier, Henry, 68799 Reilingen (DE); Rüdiger, Helmut, Dr., 69115 Heidelberg (DE); Abroell, Bernd, 69120 Heidelberg (DE)
(74) Vertreter: Dimper, Dieter

(56) Entgegenhaltungen:
- BE-A- 669 251
- DE-A- 1 426 918
- FR-A- 2 452 196

## Beschreibung

### Technisches Gebiet

Die Erfindung betrifft ein Dampfkraftwerk, im wesentlichen bestehend aus einem Dampferzeuger, einer Turbogruppe mit Kondensationsdampfturbine und Generator, einem wassergekühlten Kondensator und einer anzapfdampfbeheizten Vorwärmeranlage.

### Stand der Technik

Derartige Kraftwerke werden in der Regel nach Kundenspezifikation und Standortanforderungen gefertigt und weisen daher lange Zeiten für Projektentwicklung, -planung und Bau und damit verbunden hohe Kosten auf. Vor allem die Bauzeit wird bei diesen an Kundenspezifikationen orientierten Kraftwerken von der Tatsache beeinflußt, daß ein möglichst detailliertes Vorab-Engineering nicht möglich ist und wesentliche Arbeiten, wie z.B. der Bauteil, welche möglichst früh bearbeitet werden sollten, erst mit Verzögerung angegangen werden können.

Es ist an sich bekannt, durch die Einrichtung von Kraftwerken in Freiluftbauweise die Bauzeit zu verkürzen. Allerdings bedingt diese Bauweise wiederum ein Reihe von Nachteilen im Hinblick auf deren Betrieb sowie deren Wartung und Reparatur. In diesem Zusammenhang offenbaren DE 1426918 A1 und BE 669251 das Konzept eines Dampfkraftwerks, das in verkürzter Bauzeit und mit verringerten Investitionskosten erstellt und dabei die besagten Nachteile vermindern soll. Dieses Konzept beruht im wesentlichen darauf, dass der Turbosatz in einer Gasse zwischen den Dampferzeugern angeordnet ist und ein Portalkran auf den Dampferzeugern montiert ist, um deren Montage sowie diejenige des Turbosatzes zu erleichtern. Ausserdem ist das Prinzip der Mehrzweckverwendung dergestalt realisiert, dass die Haltegerüste des Dampferzeugers oder der Kohlbunker gleichzeitig für die Aufnahme von Nebenanlagen ausgerüstet sind und der Portalkran sowohl Dampferzeuger- wie auch Stromerzeugerteile bedienen kann. Das nach diesem Konzept erstellte Dampfkraftwerk ist sehr kompakt und auf einem engen Grundriss zusammengefasst. Der Schwerpunkt dieser Lösung liegt in der Verminderung des Bauaufwands. Die Vorteile eines geringen Flächenbedarfs und der Mehrzweckverwendung von Haltegerüsten werden durch eine vertikale Anordnung zahlreicher Anlagenteile erkauft. Gerade diese vertikale Anordnung zahlreicher Anlagenteile, deren Montage mit Hilfe des hoch aufgestellten Portalkrans während der Bauphase erleichtert wird, schliesst in der Betriebsphase einen Einsatz des Krans für notwendige Reparatur- und Wartungszwecke derselben Anlagenteile aus. Dessen Einsatzbereich bleibt nach der Bauphase im wesentlichen auf die Turbogruppe und einige wenige in den oberen Arbeitsebenen angeordnete Anlagentelle beschränkt, wohingegen die Anlagenteile der unteren und sämtlicher Zwischenebenen seinem Zugriff weitgehend entzogen sind.

### Darstellung der Erfindung

Hier will die Erfindung Abhilfe schaffen. Ausgehend von dem genannten Stand der Technik liegt der Erfindung die Aufgabe zugrunde, ein Dampfkraftwerk zu schaffen, das sich durch eine sehr hohe Wartungs- und Reparaturfreundlichkeit auszeichnet. Darüber hinaus soll ein Dampfkraftwerk geschaffen werden, das eine weitgehende Standardisierung erreicht und an einer Vielzahl von möglichen Standorten erstellt werden kann.
Die Erfindung geht somit aus von einem Dampfkraftwerk in Freilauftaufstellung, im wesentlichen bestehend aus einem Dampferzeuger, einer Turbogruppe mit Kondensationsdampfturbine und Generator, einem wassergekühlten Kondensator, einer anzapfdampfbeheizten Vorwärmeranlage und einem Portalkran und zeichnet sich dadurch aus, daß sämtliche Komponenten des Dampfkraftwerkes, inklusive des Brennstofflagerplatzes, bodennah und wenigstens annähernd niveaugleich angeordnet sind und der Portalkran eine Fläche überstreicht, in der die Turbogruppe mitsamt dem Kondensator, der Vorwärmeranlage mit zugehörigen Pumpen sowie die Transformatoren angeordnet sind.

Wenn der Dampferzeuger, die Rauchgasreinigung und der Kamin in Reihe in einer gemeinsamen Rauchgasachse verlegt werden, so wird zweckmäßigerweise die Turbogruppe in unmittelbarer Nähe daneben angeordnet und parallel dazu ausgerichtet.

Wenn der Brennstofflagerplatz eine Kohlehalde ist, ist es angebracht, ihn - in der Hauptwindrichtung gesehen - windabwärts hinter der Turbogruppe und dem Dampferzeuger anzuordnen.

Der Vorteil all dieser Maßnahmen ist insbesondere darin zu sehen, daß die Standardisierung des Anlagen-Engineerings und der Komponenten die Investitionskosten in bemerkenswertem Umfang reduziert. Den Grundriß des Kraftwerkes bildet ein eindeutig definiertes Rechteck. Dies ermöglicht es, die Anlage zu jedem beliebigen Zeitpunkt durch bloßes Aneinanderreihen von solchen Rechtecken zu erweitern. Dabei kann auf das bei Anlagenerweiterungen bisher übliche sehr umfangreiche Projektengineering verzichtet werden. Die nebeneinander anzuordnenden Kraftwerksblöcke sind identisch; lediglich die Erschliessungsstraßen sind minimal anzupassen. Ein weiterer Vorteil ist in der konsequent umgesetzten Freiluftaufstellung zu sehen. Hierdurch kann auf die kosten- und zeitaufwendige Erstellung von Gebäuden wie z.B. Kessel- und Maschinenhaus verzichtet werden. Die Maßnahme, daß die Turbogruppe mitsamt dem Kondensator, der Vorwärmeranlage mit zugehörigen Pumpen sowie zumindest der Eigenbedarftransformatoren so arrangiert sind, daß sie von einem Portalkran überstreichbar sind, definiert auch für diese Komponenten einen rechteckigen Querschnitt. Hierdurch können die Anlagenteile auf engstem Raum unmittelbar nebeneinander angeordnet werden ohne den Betrieb und Wartung zu beeinträchtigen. Für Wartungs- und Reparaturarbeiten kann auf den Kran zurückgegriffen werden. Diese Anordnung ermöglichst zudem kürzestmögliche Verbindungen zwischen den diversen Anlagenteilen, was sich wiederum vorteilhaft auf Montage und Instandhaltung auswirkt.

Die sinnvolle Maßnahme, die Kohlehalde windabwärts hinter der Turbogruppe und dem Dampferzeuger anzuordnen, beeinträchtigt das Erfordernis nach einem rechteckigen Querschnitt der Anlage keineswegs und ist unabhängig von der Windrichtung durchführbar. Kohlestaubemissionen im Bereich der technischen Anlagen und der Verwaltungsbetriebe können auf diese Weise vermieden werden. Der angestrebte rechteckige Querschnitt ist auch in jedem Falle realisierbar in Bezug auf die örtliche Lage des zu Kühlzwecken erforderlichen Gewässers. Der jeweilige Situationsplan berücksichtigt selbstverständlich diese Wasserlage, wobei auch hier auf kürzeste Verbindungswege Wert gelegt wird.

Ein ebenerdig aufgestellter Flachbett-Aufnehmer ist zur Aufgabe der ungemahlenen Kohle auf das Schrägband zum Kohlebrecher vorgesehen. Dadurch kann auf die bisher übliche großräumige und tiefe, ausbetonierte, unterirdische Aufnehmer-Grube verzichtet werden, was die Tiefbauarbeiten erheblich reduziert.

Der Dampferzeuger wird vorzugsweise mit grob gemahlener Kohle aus Kohlesilos versorgt. Dabei ist es sinnvoll, wenn die dem Dampferzeuger zugeordneten Kohlesilos mit dem vorgelagerten Kohlebrecher über eine zumindest annähernd horizontal verlaufende Fördereinrichtung mit anschliesssender vertikaler Fördereinrichtung verbunden sind. Durch die ebenerdige Aufstellung der horizontal verlaufenden Fördereinrichtung können aufwendige Stahlgerüste vermieden werden.

Die Dampfturbine weist einen axialen Austritt auf, wodurch sich der Dampfkondensator in der axialen Verlängerung der Dampfturbine befindet. Diese Lösung, die sich aufgrund der bodennahen Aufstellung der Turbogruppe anbietet sowie die Tatsache der Freiluftaufstellung, ermöglichen den uneingeschränkten Zugang zum Kondensator. Wenn Kondensatorrohre ausgetauscht werden müssen, ist es nicht mehr wie bisher erforderlich, Fassadenelemente eines Gebäudes zu entfernen. Außerdem kann für derartige Wartungsarbeiten der den Kondensator überstreichende Portalkran verwendet werden.

Es ist vorteilhaft, wenn alle Vorwärmer wasserseitig für den gleichen Druck ausgelegt sind, im wesentlichen die gleiche Dimensionen aufweisen und neben der Turbogruppe liegend angeordnet sind. Diese Maßnahme garantiert kürzeste wasser- und dampfseitige Verbindungen und erlaubt bei Wartungsarbeiten ebenfalls die Benutzung des Portalkrans.
Ausgehend von der Erkenntnis, daß die Bauzeit eines Kraftwerkes aufgrund der fehlenden Vorabplanung und der Anpassung an Kundenspezifikationen heute auβerordentlich lang ist, fördert die Erfindung eine weitgehende Standardisierung eines Kraftwerks, welches an einer Vielzahl von möglichen Standorten erstellt werden kann.

### Kurze Beschreibung der Zeichnung

In der Zeichnung ist ein Ausführungsbeispiel der Erfindung anhand einer einwelligen, axialdurchströmten Turbogruppe mit Kohle als Primärbrennstoff dargestellt. Es sind nur die für das Verständnis der Erfindung wesentlichen Elemente gezeigt. Nicht dargestellt von der Anlage sind z.B. die zahlreichen Leitungen zwischen den Maschinen und Apparaten sowie die meisten Abschluß- und Regelarmaturen usw. Die Strömungsrichtung der diversen Arbeitsmittel ist mit Pfeilen dargestellt.
Es zeigen:
Fig. 1 das Prinzip-Layout der Anlage;
Fig. 2 eine Mehrfachanlage;
Fig. 3 eine Draufsicht auf die Turbogruppe mit Umgebung;
Fig. 4 den Transportweg der Kohle von der Kohlehalde zum Dampferzeuger;
Fig. 5 das Wärmeschaltbild der Anlage;
Fig. 6 die Kühlwasserentnahme;
Fig. 7 das Schaltbild des Flüssigbrennstoffes;
Fig. 8 das Prinzip-Layout der Anlage mit anderer Windrichtung;
Fig. 9 das Prinzip-Layout der Anlage mit anderer Gewässerlage.

### Weg zur Ausführung der Erfindung

Gemäß Fig. 1 ist ein Anlagenmodul, welches sämtliche Kraftwerkskomponenten enthält, mit 200 bezeichnet. Ein solches Modul könnte beispielsweise eine 150 MW-Anlage umfassen und wird mit Vorteil in einer rein industriellen Zone erstellt, um Anwohner vor Emissionen wie Staub, Lärm und Lastwagenverkehr zu schützen. Mit 6 ist der Brennstofflagerplatz bezeichnet. Im vorliegenden Fall handelt es sich um ein offenes Kohlelager mit rechteckigem Grundriß. Im gezeigten Beispiel grenzt die Kohlehalde unmittelbar an einem Fluß 20 an, was bedeutet, daß die Kohleanlieferung mittels Schiff erfolgen könnte. Selbstverständlich kann dies auch über die Eisenbahn oder mittels Lastwagen über Erschließungstraßen 36 erfolgen. Möglich wäre auch der Transport über Förderbänder, falls sich die Anlage in der Nähe einer Kohlemine befindet.

Ausgehend von dieser Kohlehalde 6 bestimmen nunmehr die Hauptwindrichtungen 9 die grundsätzliche Ausrichtung der Kraftwerkselemente.

Die Kohle wird von der Halde 6 zunächst mittels Schaufellader 49 - welcher während der Erstellungsphase auch zu Aushubarbeiten benutzt werden kann - auf einen Flachbett-Aufnehmer 10 geschüttet (Fig. 4). Von dort aus gelangt das angehäufte Fördergut 41 auf das zum Kohlebrecher 20 führende Schrägband 11. Wie bereits eingangs erwähnt, kann durch den Aufnehmer 10 auf eine ausbetonierte Grube, in welche die Kohle über Trichter auf ein Förderband geleitet wird, verzichtet werden. Da sich der Aufnehmer 10 ebenerdig auf einer Fundamentplatte befindet, reduziert sich gegenüber der Grubenlösung durch die neue Maßnahme auch die Länge des Schrägbandes 11, welches auf den üblicherweise etwa 15 - 20 m hohen Einlass des Brechergebäudes 12 fördern muss.

Vom Kohlebrecher aus gelangt das Fördergut zunächst über eine horizontale Fördereinrichtung 14 und dann über eine vertikale Fördereinrichtung 15 auf einen Horizontal-Förderer 43, von dem aus in die Kohlesilos 13 gefüllt wird. Gegenüber der bisher üblichen Schrägbandförderung zu den Silos hat diese Lösung einige Vorteile. Da sich die Beschickung von konventionellen Kesselsilos in der Regel auf einer Höhe von 50 m befindet, bedarf es bei der Schrägbandförderung mit üblicher 14° - 15° Neigung einer Länge von nahezu 200 m. Mit der vorliegenden neuen Maßnahme kann diese Länge drastisch reduziert werden, so daß der Kohlebrecher 20 in nächster Kesselnähe angeordnet werden kann. Darüber hinaus kann die horizontale Fördereinrichtung 14 ebenerdig auf einfachen Betonschwellen errichtet werden. Auf umfangreiche Stahlkonstruktionen wie bei Schrägbandförderung, die überdies bei der Montage eine große Krankapazität verlangen, kann verzichtet werden. Es versteht sich, daß auch der Zugang zu einem in Bodenhöhe verlaufenden horizontalen Förderbandes wegen des Wegfalls von Bedienungs- und Laufgängen erleichtert wird.

Diese Bauart - zunächst horizontal, dann vertikal - erlaubt überdies die grundsätzliche Standardisierung der anschließenden vertikalen Fördereinrichtung 15. Hierbei handelt es sich um ein ummanteltes Becherwerk mit einer einfachen Tragstruktur, welches ebenfalls ebenerdig aufgestellt ist und zur Aufnahme von horizontalen Lasten vorzugsweise mit der Kesselstruktur verbunden ist. Aus alledem ergibt sich, daß nur die Länge der horizontalen Fördereinrichtung 14 jeweils an unterschiedliche Situationen, d.h. Abstand von der Kohlehalde zum Kessel, anzupassen ist.

Der Dampferzeuger 1 arbeitet mit atmosphärischer Wirbelschichtfeuerung. Dabei kann grob gebrochene Kohle mit einer Stückgröße von ca. 6 mm verbrannt werden. Der Vorteil ist darin zu sehen, daß außer dem Kohlebrecher 20 keine zusätzliche Kohlemühle benötigt wird. Der Dampferzeuger wird in einem Stahlrahmen gehalten; auf eine Außenverkleidung und eine Überdachung kann verzichtet werden.

Wie aus Fig. 1 ersichtlich, ist dem Dampferzeuger ein Tank 24 für flüssigen Brennstoff unmittelbar vorgelagert. Dieser Flüssigbrennstoff wird zum Anfahren des Dampferzeugers und zum Stützfeuer benötigt. Der Standort dieses Tanks ist hinsichtlich kurzer Förderwege gewählt. Der Tank selbst ist in einem betonierten Auffangbecken untergebracht. Die Pumpen 25 für den Anfahrbrennstoff befinden sich unmittelbar neben dem Tank 24 auf Sockeln, die aus einer Betonfundamentplatte herausragen. Dabei ist diese Fundamentplatte als Auffangbecken für den Pumpenbereich ausgebildet.

Der Tank kann von der Straße 36 aus mittels Tanklastwagen beladen werden. Als günstige Lösung hat sich herausgestellt, die Pumpen 25 für den Anfahrbrennstoff sowohl zur Speisung der Brenner als auch zum Aufladen des Tankes zu benutzen. Wie dies realisiert werden kann, zeigt Fig. 7. Zum Auffüllen des Tankes saugt die Pumpe 25 über ein entsprechend eingestelltes Dreiwegeorgan 47 Brennstoff aus dem Tankwagen und fördert es über ein weiteres entsprechend eingestelltes Dreiwegeorgan 46 via Fülleitung 48 in das Behältnis. Zum Anfahren des Dampferzeugers und bei Stützfeuer fördert die Pumpe 25 über die wiederum entsprechend eingestellten Dreiwegeorgane 47 und 46 den Brennstoff aus dem Tank 24 zu den Brennern 45 des Kessels 1.

Da der Dampferzeuger 1 mit atmosphärischer Wirbelschichtfeuerung arbeitet, ist eine Entschwefelung der Rauchgase nicht erforderlich. Demzufolge schließt sich an den Kessel unmittelbar die Rauchgasreinigung 16 an, die im wesentlichen aus einem elektrostatischen Abscheider oder einem Gewebefilter besteht. Die gereinigten Abgase werden über den Kamin 17 an die Atmosphäre abgegeben. Aus Fig. 1 ist erkennbar, daß der Dampferzeuger 1, die Rauchgasreinigung 16 und der Kamin 17 in der Längsachse des Kessels in einer sogenannten Rauchgasachse 18 angeordnet sind.

Parallel zu dieser Rauchgasachse 18 verläuft nunmehr die Maschinenachse 33. In dieser Achse sind die Turbogruppe 2,3 und der Kondensator 4 sowie die Transformatoren 7 und vorzugsweise die Freiluft-Schaltanlage 34 angeordnet. Man erkennt hier die Abweichung zu üblichen Anlagen, bei denen sich die Turbogruppe in der Regel an der Stirnseite des Dampferzeugers 1 befindet.

Im Modul 200 weiter ersichtlich ist das Straßensystem 36, welches die Anlage erschließt, eine Werkstatt 31 und ein Schaltanlagengebäude 32, sowie die Kühlturmanlage 35, das dahin führende Zusatzwasser 19 und die Wasseraufbereitung 30. Um die Rohrleitungen kurz zu halten, wird eine größtmögliche Nähe der Kühlturmanlage zum Kondensator 4 angestrebt. Für diese Rohrleitungen ist eine überirdische Anordnung gewählt, um die Bauarbeiten anläßlich der Anlagenerstellung nicht zu beeinträchtigen. Die Ausrichtung der aneinandergereihten Kühlzellen geschieht sowohl in Funktion der vorherrschenden Windrichtung als auch der Distanz zur Turbine und zum Kessel; hierbei gilt es, die Ventilation der Kühltürme nicht zu beeinträchtigen.

Die Zusatzwasserentnahme geschieht ohne die bisher üblichen umfangreichen Einlaufwerke. Wie in Fig. 6 dargestellt, wird das Zusatzwasser in einfachster Weise über eine Schmutzwasserpumpe 22 gefördert. Diese Pumpe ist im vorliegenden Beispiel in einer im Gewässer 20 versenkten Betonröhre 21 angeordnet. Die Betonröhre besteht vorzugsweise aus einzelnen aufeinandergestapelten Betonringen, von denen mindest einer mit Einlaßöffnungen 44 versehen ist. Die Röhre 21 und die Pumpe 22 stehen auf einer dünnen im Flußboden eingelassenen Betonplatte. Begehbar ist die Wasserentnahme über einen Laufsteg 37. Die Wasserrohre 19 verlaufen in Bodennähe und stützen sich auf Schwellen 38 ab.

Soweit wie möglich ist mechanisches und elektrisches Zubehör vorgefertigt und vormontiert und wird in Transportcontainern in die Anlage verbracht. Die Container werden bei der Montage mittels Kran auf einfache Betonschwellen gestellt. Damit können sowohl das Anpassungsengineering als auch die Montagezeit reduziert werden. Dies gilt auch für das gesamte Schmier- und Steuerölsystem mitsamt Öltank und Pumpen, welche vormontiert angeliefert und unmittelbar neben der Turbogruppe in einem Beton-Auffangbecken untergebracht werden.

Fig. 2 zeigt bei gleicher Windrichtung und gleichem Flußlauf wie in Fig. 1 eine Dreifachanordnung von Modulen 200. Der einzige Unterschied zur Anlage gemäß Fig. 1 ist in den durchgehenden Straßenzügen 36 zu sehen. Erkennbar ist somit, daß eine Anlage zu einem beliebigen Zeitpunkt ausbaubar ist ohne Beeinträchtigung des Betriebes der bereits bestehenden Module. Ist bereits vor der Erstellung einer Kraftwerksanlage klar, daß sie aus mehreren Modulen bestehen wird, so wird man selbstverständlich Überlegungen hinsichtlich einer gemeinsamen Kohlehalde und einer gemeinsamen Kühlwasserentnahme anstellen.

In Fig. 3 sind jene Elemente gezeigt, die gemäß Erfindung von einem Portalkran 8 überstrichen werden. Am rechten Bildrand ist die Rauchgasachse 18 mit den Elementen Pumpen 25 für Anfahrbrennstoff, Kohlesilos 13, Dampferzeuger 1 und Rauchgasreinigung 16 dargestellt. Die Tatsache, daß die Anlage ohne Gebäude auskommt und die - später zu beschreibende - Anordnung der Vorwärmer auf der dem Kessel abgewandten Seite, führt nunmehr dazu, daß die eigentliche Turbine 2 in unmittelbarer Nähe des Kessels 1 aufgestellt werden kann, was außerordentlich kurze, in dieser Figur nicht dargestellte Verbindungsleitungen ermöglicht. Dies gilt insbesondere für die Frischdampfleitung.

Die Kranschienen 39 des Portalkrans 8 sind beidseitig auf Betonsäulen 40 abgestützt, wodurch die Durchführung von Dampfleitungen, Wasserleitungen und Kabelkanälen nicht behindert wird. In ihrer Länge sind sie so bemessen, daß sie den Eigenbedarftransformator 7 und den Speisepumpenblock 26, die beide in der Maschinenachse 33 angeordnet sind, mitumfassen. Die Kranbreite ist so gewählt, daß der Kran (8) auch die Vorwärmeranlage 5 und das in Containerbauweise ausgeführte Schaltanlagengebäude 32 mit bedienen kann. Damit ist zum Ausdruck gebracht, daß dieser Kran (8) auch für die Ersterstellung der Anlage gebraucht wird, wodurch auf mobile Hebeanlagen verzichtet werden kann. Dementsprechend ist die Tragkraft des Kranes für die schwersten Turbinenteile ausgelegt, die anläßlich der Montage zu bewegen sind. Dies gilt nicht für den Generator 3, der vorzugsweise über Gleitschienen in seine Betriebslage gebracht wird.

Der Vorteil der bodennahen und wenigstens annähernd niveaugleichen Aufstellung aller genannten Elemente und deren Bedienung mittels Portalkran ist nicht zu unterschätzen. Denn gerade in jenen Marktsegmenten, die unter anderem aus klimatischen Gründen eine Freiluftaufstellung der Anlage ermöglichen, sind oftmals mobile Kräne mit genügender Auslegung und Tragkraft nicht verfügbar. Dies gilt insbesondere bei einem unplanmäßigen Ausfall der Anlage, bei dem sofort Abhilfe geschaffen werden soll.

Die eigentliche Maschine, hier bestehend aus einer Dampfturbine mit einem Hochdruckteil 2A, einem Mitteldruckteil 2B und einem Niederdruckteil 2C sowie dem Generator 3, ist vorzugsweise so angeordnet dass der Abdampf der Niederdruckturbine 2C axial ausgerichtet ist und daß der Kondensatorhals des auf gleichem Niveau liegenden Kondensators 4 an den Abdampf angeflanscht ist. Diese Bauweise ermöglicht es, daß die Maschinenachse 33 lediglich ca. 5.5 m über Boden zu liegen kommt. Damit erübrigen sich die übliche Betriebsplattform rund um die Maschine sowie allfällige Zwischenböden. Plattformen mit entsprechenden Treppenaufgängen werden nur dort vorgesehen, wo der Zugang für Betriebspersonal und für Wartungszwecke absolut erforderlich ist.

Dadurch, daß auch die Generatorachse sich au feiner Höhe von ca. 5.5 m über Boden befindet, ist die Möglichkeit gegeben, die nicht dargestellten Generatorschalter und Effegerausrüstung unterhalb des Generators anzuordnen. Sie können auf einer einfachen Betonplatte abgestellt sein. Die Generatorableitungen sind demzufolge an der Unterseite des Generators angeordnet und verlaufen in Reihe, was zu kürzesten Leitungslängen führt. Diese Lösung vermeidet aufwendige Tragkonstruktionen, wie sie vom seitlichen Abgang der Ableitungen oberhalb des Generators her bekannt sind.

Die Turbogruppe 2, 3 mitsamt dem Kondensator 4 ruht auf einer einfachen monolytischen Beton-Fundamentplatte, wobei aus dem Fundament herausragende Säulenplatten die Lager und die Gehäuse abstützen. Die oben erwähnten erforderlichen Plattformen befinden sich auf ca. 4.5 m Höhe über Boden. Auf ihnen sind die Ölleitungen verlegt.

Wegen der Freiluftaufstellung sind die Turbinengehäuse mit wetterfesten Umschalungen mit entsprechenden konzipierten Lüftungsöffnungen ausgerüstet. Diese Umschalungen stützen sich ebenfalls auf den genannten Plattformen ab.

Alle Turbinengehäuse sind mit einer horizontalen Trennebene versehen, und zumindest alle Dampfanzapfungen (110 in Fig. 5) sind an der jeweils unteren Gehäusehälfte angeordnet. Für die bei Wartungsarbeiten an den Beschaufelungen oder am Rotor erforderliche Abdeckung der oberen Gehäusehälften müssen diese Leitungen daher nicht entfernt werden. Auch hat die dadurch bedingte tiefe Leitungsverlegung über dem Boden den Vorteil, daß die Abstützungen der Rohre einfach ausgeführt werden können und bereits anläßlich der Erstmontage eine anspruchslose Einrüstung vorgesehen werden kann. Zudem ist der Zugang bei durchzuführenden Schweißarbeiten, Prüfungen und Isolierungen vereinfacht.

Die bodennahe Führung der Anzapfdampfleitungen legt es nunmehr nahe, auch die Speisewasservorwärmer 5 entsprechend anzuordnen. Sie werden unmittelbar neben der Turbine liegend angeordnet. Die gewählte Anordnung neben der Turbine 2 bewirkt kurze Anzapfdampfleitungen. Die Tatsache, daß sie nicht auf der Kesselseite, sondern auf der gegenüberliegenden Seite liegen, hat den Vorteil einer Entflechtung der Anzapfdampfleitungen und der zum Dampf-erzeuger führenden Dampfleitungen. Die bodennahe Aufstellung der Vorwärmer ermöglicht zudem einfache Abstützungen in Form von Betonsockeln, welche ebenfalls die Speisewasserleitungen und die Anzapfdampfleitungen tragen.

Alle Vorwärmer 5 weisen im wesentlichen die gleichen Dimensionen auf und sind wasserseitig für den gleichen Druck ausgelegt. Damit ist bereits angedeutet, daß der Wasser-Dampfkreislauf so ausgelegt ist, daß er ohne Speisewassertank/Entgaser auskommt. Dieser an sich übliche große und schwere Apparat ist in der Regel in ca. 15 m Höhe angeordnet und bedarf entsprechend kostspieliger Abstützungen. Der Wegfall dieses Tanks und der entsprechenden Leitungsführung führt zu einer erheblichen Reduzierung der Investitionskosten und der Montagezeit.

Der Wasser-Dampfkreislauf ist im Wärmeschaltbild der Fig. 5 vereinfacht dargestellt und nachstehend kurz erläutert. Das Speisewasser tritt mit üblichen Bedingungen (170 bar, ca. 250°C) in den Economiser 101 des Dampferzeugers 1 ein und gelangt von dort in die Dampftrommel 103. Im Naturumlauf wird das Wasser durch den Verdampfer 102 und als Sattdampf zurück in die Trommel geführt. Im mehrteiligen (nicht dargestellt) Überhitzer 104 wird es auf seine Endtemperatur von 540°C erhitzt und über die Frischdampfleitung 105 in den Hochdruckteil 2A der Dampfturbine eingeleitet. Darin entspannt der Dampf unter Abgabe von Leistung auf einen Druck von ca. 40 bar. Über die kalte Zwischenüberhitzerleitung 106 gelangt der Dampf zurück in den Kessel, wird dort im Zwischenüberhitzer erneut auf ca. 540° aufgeheizt und über die heiße Zwischenüberhitzerleitung 108 in den Mitteldruckteil 2B der Dampfturbine eingeleitet. Nach erneuter Teilentspannung gelangt der Dampf vom Mitteldruckteil in den Niederdruckteil 2C, in welchem er auf Kondensatordruck entspannt wird. Im wassergekühlten Kondensator 4 wird der Dampf niedergeschlagen, das Kondensat sammelt sich im nichtdargestellten Hotwell, von wo aus es mittels der Kondensatpumpe 111 in die Vorwärmeranlage gefördert wird. Soweit sind solche Anlagen hinlänglich bekannt.

Zur Vereinfachung der Vorwärmeranlage wurde nunmehr folgendes Konzept gewählt. Die Speisepumpe 26 ist zweistufig ausgeführt. Wasserseitig ist eine Vorpumpe 27 stromaufwärts der Vorwärmer 5 und eine Hauptpumpe 28 stromabwärts der Vorwärmer angeordnet. Die zweistufige Speisepumpe ist mit einem gemeinsamen Antrieb 29 versehen. In den Vorwärmern wird das Speisewasser auf die Kesseleintrittstemperatur aufgeheizt mittels Anzapfdampf, welcher über die Anzapfleitungen 110 entsprechenden Stufen der Turbinen 2A-2C entnommen wird. Die zweistufige Ausführung der Speisepumpe hat den Vorteil, daß alle Vorwärmer wasserseitig auf den gleich niedrigen Druck ausgelegt werden können und damit kostengünstig zu fertigen sind. Der Enddruck der Vorpumpe 27 wird gewählt in Funktion des Druckverlustes innerhalb des Vorwärmerstranges und des zulässigen Eintrittsdruckes der Hauptpumpe 29.

Als Besonderheit ist im Vorwärmerstrang zwischen Kondensatpumpe 111 und Speisepumpe 27 ein Ausgleichstank 23 für Kaltkondensat vorgesehen. Dieser Tank kann mit einem dampf- oder inertgasförmigen Druckpolster arbeiten und dient als Vorlage für die Speisepumpe 27. In Funktion tritt dieser Tank insbesondere bei nicht-stationären Betriebszuständen.

Im Wärmeschaltbild der Fig. 5 ist auch der Generator 3 gezeigt. Dieser Generator 3 ist luftgekühlt, wobei die Kühlerbox 112 direkt an den Generator angeflanscht ist. Eine Besonderheit ist, daß zum Rückkühlen der in geschlossenem Kreis zirkulierenden Kühlluft nichtentsalztes Kühlwasser aus dem Hauptkühlkreislauf 51 entnommen wird. Im Gegensatz zu bisherigen Luft/Wasserkühlern, deren Kühlelemente meist aus Kupfer resp. Nickel ausgeführt sind, wird deshalb Edelstahl verwendet. Nichtsdestoweniger wird das Kühlwassersystem kostengünstiger, da wegen der Verwendung von Hauptkühlwasser zur Generatorkühlung das für sonstige Zwecke benötigte Zwischenkühlsystem, welches mit aufbereitetem Wasser arbeitet, kleiner und somit billiger dimensioniert werden kann.

Aus den Fig. 1 und 3 ist die in nächster Nähe des Generators 4 erfolgte Aufstellung der Transformatoren 7 erkennbar, was zu kurzen Stromschienen 50 führt. Der Eigenbedarftransformator und die Blocktransformatoren sind durch eine Brandschutzwand voneinander getrennt. Die Anlage ist so konzipiert, daß mindestens der Eigenbedarftransformator vom Portalkran aus bedient werden kann.

Die Schaltanlage 34 kann als gasisolierter Hochspannungsmodul konzipiert werden, wodurch einerseits der Landbedarf erheblich reduziert wird und andererseits die Schaltanlage sehr nahe an die Transformatorenanlage errichtet werden kann.

Die Schaltanlagen und der Wartenraum sind ebenfalls als Container ausgeführt. Die Module werden vorgefertigt mittels Portalkran auf eine ebenerdige Fundamentplatte mit umlaufendem Sockel aufgesetzt. Der so entstehende Raum dient als Kabelkeller.

Die Figuren 8 und 9 zeigen das gewählte Prinzip-Layout einerseits bei anderer Windrichtung, andererseits bei anderem Verlauf des Gewässers. Entsprechend der Vorgabe ist die Kohlehalde 6 bei beiden Anordnungen jeweils windabwärts angeordnet. Anhand dieser Figuren zeigt sich der große Vorteil des Kohleförderkonzepts. Lediglich die Länge und der Verlauf des horizontalen Förderers 14 sind an die neuen Gegebenheiten anzupassen. Die Anlage in Fig. 9 unterscheidet sich von jener in Fig. 8 durch den anders verlaufenden Fluss 20. Dies führt aufgrund der anders zu konzipierenden Wasserentnahme lediglich zu einer unterschiedlichen Geometrie des Moduls 200.

### Bezugszeichenliste

- 1: Dampferzeuger
- 2: Kondensationsdampfturbine
- 2A: Hochdruckteil
- 2B: Mitteldruckteil
- 2C: Niederdruckteil
- 3: Generator
- 4: Kondensator
- 5: Vorwärmeranlage
- 6: Brennstofflagerplatz
- 7: Transformatoren
- 8: Portalkran
- 9: Hauptwindrichtung
- 10: Flachbett-Aufnehmer
- 11: Schrägband
- 12: Kohlebrecher
- 13: Kohlesilo
- 14: horizontale Fördereinrichtung
- 15: vertikale Fördereinrichtung
- 16: Rauchgasreinigung
- 17: Kamin
- 18: Rauchgasachse
- 19: Zusatzwasser
- 20: Gewässer
- 21: Betonröhre
- 22: Schmutzwasserpumpe
- 23: Ausgleichstank Kaltkondensat
- 24: Tank für flüssigen Brennstoff
- 25: Pumpe für Anfahrbrennstoff
- 26: Speisepumpe
- 27: Vorpumpe
- 28: Hauptpumpe
- 29: Speisepumpen-Antrieb
- 30: Wasseraufbereitung
- 31: Werkstatt
- 32: Schaltanlagengebäude
- 33: Maschinenachse
- 34: Schaltanlage
- 35: Kühlturm
- 36: Erschließungsstraße
- 37: Laufsteg
- 38: Schwelle
- 39: Kranschiene
- 40: Betonsäulen
- 41: Fördergut
- 43: Horizontal-Förderer
- 44: Einlaßöffnungen in 21
- 45: Benner in 1
- 46: Dreiwegeorgan
- 47: Dreiwegeorgan
- 48: Fülleitung
- 49: Schaufellader
- 50: Stromschiene
- 51: Hauptkühlwasser
- 101: Economizer
- 102: Verdampfer
- 103: Dampftrommel
- 104: Überhitzer
- 105: Frischdampfleitung
- 106: kalte ZÜ-leitung
- 107: Zwischenüberhitzer
- 108: heiße ZÜ-leitung
- 110: Anzapfleitung
- 111: Kondensatpumpe
- 112: Kühlmodul Generator
- 200: Modul

## Patentansprüche

1. Dampfkraftwerk in Freiluftaufstellung, im wesentlichen bestehend aus einem Dampferzeuger (1) einer Turbogruppe mit Kondensationsdampfturbine (2) und Generator (3), einem wassergekühlten Kondensator (4), einer anzapfdampfbeheizten Vorwärmeranlage (5) und einem zumindest die Turbogruppe (2,3) überstreichenden Portalkran (8),
**dadurch gekennzeichnet,**
**daß** sämtliche Komponenten des Dampfkraftwerkes, inklusive des Brennstofflagerplatzes (6), bodennah und wenigstens annähernd niveaugleich angeordnet sind, und der Portalkran (8) eine Fläche überstreicht, in der die Turbogruppe (2,3) mitsamt dem Kondensator (4), der Vorwärmeranlage (5) mit zugehörigen Pumpen sowie die Transformatoren (7) angeordnet sind.

2. Dampfkraftwerk nach Anspruch 1, **dadurch gekennzeichnet, dass** sämtliche Komponenten des Dampfkraftwerkes inklusive des Brennstofflagerplatzes (6) ein Modul (200) mit rechteckigem Grundriss bilden.

3. Dampfkraftwerk nach Anspruch 2, **dadurch gekennzeichnet, dass** eine Mehrzahl von Modulen (200) nebeneinander angeordnet ist.

4. Dampfkraftwerk nach Anspruch 1, **dadurch gekennzeichnet, daß** der Dampferzeuger (1) aus zumindest einem Kohlesilo (13) mit Kohle versorgt wird, wobei der mindestens eine Kohlesilo (13) über einen ebenerdig angebrachten Flachbett-Aufnehmer (10), ein Schrägband (11), einen Kohlebrecher (12) und eine zumindest annähernd horizontal verlaufende Fördereinrichtung (14) mit anschließender vertikaler Fördereinrichtung (15) mit dem Brennstofflagerplatz (6) verbunden ist.

5. Dampfkraftwerk nach Anspruch 1, **dadurch gekennzeichnet, daß** der Dampferzeuger (1), die Rauchgasreinigung (16) und der Kamin (17) in Reihe in einer gemeinsamen Rauchgasachse (18) angeordnet sind und dabei die Turbogruppe (2,3) in unmittelbarer Nähe hierzu angeordnet und parallel dazu ausgerichtet ist.

6. Dampfkraftwerk nach Anspruch 1, **dadurch gekennzeichnet, daß** die Niederdruck-Dampfturbine (2C) der Turbogruppe einen axialen Austritt aufweist und der Dampfkondensator (4) sich in der axialen Verlängerung der Dampfturbine (2) befindet, wobei sich die Lager und Gehäuse direkt auf Betonsockeln abstützen, welche auf einem ebenerdigen Fundament angeordnet sind.

7. Dampfkraftwerk nach Anspruch 1, **dadurch gekennzeichnet, daß** alle Vorwärmer (5) wasserseitig für den gleichen Druck ausgelegt sind, im wesentlichen die gleichen Dimensionen aufweisen und neben der Turbogruppe (2,3) liegend angeordnet sind.

8. Dampfkraftwerk nach Anspruch 7, **dadurch gekennzeichnet, daß** stromaufwärts der Vorwärmeranlage (5) ein mit Kaltkondensat beladener Ausgleichstank (23) vorgesehen ist.

9. Dampfkraftwerk nach Anspruch 7, **dadurch gekennzeichnet, daß** die Speisepumpe (26) zweistufig ausgeführt ist, wobei wasserseitig eine Vorpumpe (27) stromaufwärts der Vorwärmer (6) und eine Hauptpumpe (28) stromabwärts der Vorwärmer angeordnet sind.

10. Dampfkraftwerk nach Anspruch 9, **dadurch gekennzeichnet, daß** die zweistufige Speisepumpe einen gemeinsamen Antrieb (29) aufweist.

11. Dampfkraftwerk nach Anspruch 1, **dadurch gekennzeichnet, daß** der Generator (3) luftgekühlt ist und daß zum Rückkühlen der in geschlossenem Kreis zirkulierenden Kühlluft nichtentsalztes Hauptkühlwasser (51) aus dem Kondensatorkühlkreislauf entnommen wird.

12. Dampfkraftwerk nach Anspruch 1, **dadurch gekennzeichnet, daß** das Zusatzwasser (19) über mindestens eine, in einer mit Einlaßöffnungen (44) versehenen und in einem Gewässer (20) versenkten Betonröhre (21) angeordneten Schmutzwasserpumpe (22) gefördert wird.

13. Dampfkraftwerk nach Anspruch 1, **dadurch gekennzeichnet, daß** zum Anfahren des Dampferzeugers und zum Stützfeuer flüssiger Brennstoff verwendet wird, welcher in einem unmittelbar neben dem Dampferzeuger (1) angeordneten Tank (24) gelagert ist, wobei die Pumpen (25) für den Anfahrbrennstoff sowohl zur Speisung der Brenner als auch zum Befüllen des Tankes benutzt werden.

## Claims

1. Steam power station in an outdoor installation, essentially consisting of a steam generator (1) of a turboset with condensation-steam turbine (2) and generator (3), of a water-cooled condenser (4), of a preheater system (5) heated by tapped steam and of a gantry crane (8) covering at least the turboset (2, 3), **characterized in that** all the components of the steam power station, including the fuel stockyard (6), are arranged near the ground and at least approximately at the same level, and the gantry crane (8) covers an area in which the turboset (2, 3), together with a condenser (4) and the preheater (5) with associated pumps, and also the transformers (7) are arranged.

2. Steam power station according to Claim 1, **characterized in that** all the components of the steam power station, including the fuel stockyard (6), form a module (200) with a rectangular base area.

3. Steam power station according to Claim 2, **characterized in that** a plurality of modules (200) are arranged next to one another.

4. Steam power station according to Claim 1, **characterized in that** the steam generator (1) is supplied with coal from at least one coal silo (13), the at least one coal silo (13) being connected to the fuel stockyard (6) via a flat-bed pick-up (10) mounted at ground level, an inclined conveyor (11), a coal breaker (12) and an at least approximately horizontally running conveying device (14) with a following vertical conveying device (15).

5. Steam power station according to Claim 1, **characterized in that** the steam generator (1), the flue-gas cleaning system (16) and the chimney (17) are arranged in series along a common flue-gas axis (18), and, at the same time, the turboset (2, 3) is arranged in direct proximity to these and is oriented parallel thereto.

6. Steam power station according to Claim 1, **characterized in that** the low-pressure steam turbine (2C) of the turboset has an axial outlet and the steam condenser (4) is located in the axial prolongation of the steam turbine (2), the bearings and housing being supported directly on concrete pedestals which are arranged on a ground-level foundation.

7. Steam power station according to Claim 1, **characterized in that** all the preheaters (5) are designed for the same pressure on the water side, have essentially the same dimensions and are arranged next to the turboset (2, 3).

8. Steam power station according to Claim 7, **characterized in that** a compensating tank (23) loaded with cold condensate is provided upstream of the preheater system (5).

9. Steam power station according to Claim 7, **characterized in that** the feed pump (26) is of two-stage design, on the water side a prepump (27) being arranged upstream of the preheaters (6) and a main pump (28) being arranged downstream of the preheaters.

10. Steam power station according to Claim 9, **characterized in that** the two-stage feed pump has a common drive (29).

11. Steam power station according to Claim 1, **characterized in that** the generator (3) is air-cooled, and **in that** non-demineralized main cooling water (51) is extracted from the condenser cooling circuit in order to recool the cooling air circulating in closed circuit.

12. Steam power station according to Claim 1, **characterized in that** the make-up water (19) is conveyed via at least one dirty-water pump (22) arranged in a concrete tube (21) provided with inlet orifices (44) and immersed in a body of water (20).

13. Steam power station according to Claim 1, **characterized in that** liquid fuel, which is stored in a tank (24) arranged directly next to the steam generator (1), is used for starting up the steam generator and for the stoking fire, the pumps (25) for the start-up fuel being utilized both for feeding the burners and for filling the tank.

## Revendications

1. Centrale à vapeur arrangée à ciel ouvert, se composant essentiellement d'un générateur de vapeur (1), d'un groupe générateur à turbines avec une turbine à vapeur de condensation (2) et un générateur (3), d'un condenseur (4) à refroidissement à eau, d'une installation de préchauffage (5) chauffée par la vapeur soutirée et d'au moins une grue à portique (8) balayant au moins l'étendue du groupe générateur à turbines (2, 3),
**caractérisée en ce que**
tous les composants de la centrale à vapeur, y compris le lieu de stockage du combustible (6), sont disposés proches du sol et au moins approximativement au même niveau, et la grue à portique (8) balaye une surface dans laquelle sont disposés le groupe générateur à turbines (2, 3) conjointement avec le condenseur (4), l'installation de préchauffage (5) avec les pompes associées ainsi que les transformateurs (7).

2. Centrale à vapeur selon la revendication 1, **caractérisée en ce que** tous les composants de la centrale à vapeur, y compris le lieu de stockage du combustible (6) forment un module (200) avec une projection horizontale rectangulaire.

3. Centrale à vapeur selon la revendication 2, **caractérisée en ce qu'**une pluralité de modules (200) sont disposés les uns à côté des autres.

4. Centrale à vapeur selon la revendication 1, **caractérisée en ce que** le générateur de vapeur (1) est alimenté en charbon provenant d'au moins un silo à charbon (13), l'au moins un silo à charbon (13) est connecté au lieu de stockage du combustible (6) par le biais d'un récepteur à base plate (10) disposé au niveau du sol, d'une bande inclinée (11), d'un concasseur de charbon (12) et d'un dispositif d'amenée (14) s'étendant au moins approximativement horizontalement avec un dispositif d'amenée suivant vertical (15).

5. Centrale à vapeur selon la revendication 1, **caractérisée en ce que** le générateur de vapeur (1), la purification des fumées (16) et la cheminée (17) sont disposés en rangée suivant un axe de fumées commun (18) et en l'occurrence, le groupe générateur à turbines (2, 3) est disposé à proximité immédiate de ceux-ci et est orienté parallèlement à ceux-ci.

6. Centrale à vapeur selon la revendication 1, **caractérisée en ce que** la turbine à vapeur basse pression (2C) du groupe générateur à turbines présente une sortie axiale et le condenseur de vapeur (4) se trouve dans le prolongement axial de la turbine à vapeur (2), les supports et les logements s'appuyant directement sur des socles en béton qui sont disposés sur une fondation au niveau du sol.

7. Centrale à vapeur selon la revendication 1, **caractérisée en ce que** tous les préchauffeurs (5) sont conçus, du côté de l'eau, pour la même pression, présentent essentiellement les mêmes dimensions et sont disposés à côté du groupe générateur à turbines (2, 3).

8. Centrale à vapeur selon la revendication 7, **caractérisée en ce qu'**en amont de l'installation de préchauffage (5) est prévu un réservoir de compensation (23) chargé de condensat froid.

9. Centrale à vapeur selon la revendication 7, **caractérisée en ce que** la pompe d'alimentation (26) est réalisée avec deux étages, une pré-pompe (27) étant disposée du côté de l'eau en amont des préchauffeurs (5) et une pompe principale (28) étant disposée en aval des préchauffeurs.

10. Centrale à vapeur selon la revendication 9, **caractérisée en ce que** la pompe d'alimentation à deux étages présente un entraînement commun (29).

11. Centrale à vapeur selon la revendication 1, **caractérisée en ce que** le générateur (3) est refroidi à l'air et **en ce que** pour le refroidissement en retour de l'air de refroidissement circulant en circuit fermé, on prélève de l'eau de refroidissement principal non déminéralisée (51) hors du circuit de refroidissement du condenseur.

12. Centrale à vapeur selon la revendication 1, **caractérisée en ce que** l'eau supplémentaire (19) est acheminée par le biais d'au moins une pompe d'eau souillée (22) pourvue d'ouvertures d'admission (44) et disposée dans une canalisation en béton (21) noyée dans un plan d'eau.

13. Centrale à vapeur selon la revendication 1, **caractérisée en ce que** pour la mise en route du générateur de vapeur et pour la flamme de support, on utilise du combustible liquide, qui est stocké dans un réservoir (24) placé directement à côté du générateur de vapeur (1), les pompes (25) pour le combustible de mise en route étant utilisées à la fois pour l'alimentation du brûleur et pour le remplissage du réservoir.
